# EUROPÄISCHE PATENTSCHRIFT

(11) **EP 0 429 748 B1**
(45) Veröffentlichungstag und Bekanntmachung des Hinweises auf die Patenterteilung: **21.09.1994**
(21) Anmeldenummer: 90110925.6
(22) Anmeldetag: 09.06.1990
(51) Int. Cl.: C25C 7/00, C25C 7/08, C25C 5/02

(54) **Elektrode für das Austragen von Metallen aus Metallionen enthaltender Lösung**
Electrode for the recovery of metals from a solution containing metal-ions
Electrode pour la récupération de métaux à partir d'une solution contenant des ions métalliques

(30) Priorität: 29.11.1989 DE 3939433
(43) Veröffentlichungstag der Anmeldung: 05.06.1991
(73) Patentinhaber: Heraeus Elektrochemie GmbH, D-63450 Hanau (DE)
(72) Erfinder: Heinke, Harri, D-6455 Erlensee (DE)
(74) Vertreter: Kühn, Hans-Christian

(56) Entgegenhaltungen:
- WO-A-90/03456
- BE-A- 513 509
- US-A- 2 099 873
- CHEMICAL ABSTRACTS, Band 90, Nr. 14, 2. April 1979, Seite 543, ZusammenfassungNr. 112125j, Columbus, Ohio, US
- CHEMICAL ABSTRACTS, Band 92, Nr. 13, Juni 1980, Seite 522, Zusammenfassung Nr.223332k, Columbus, Ohio, US

## Beschreibung

Die Erfindung betrifft eine Vorrichtung zum kontinuierlichen elektrolytischen Austragen von Metallen aus einer Metallionen enthaltenden Lösung mittels einer teilweise in die Lösung eintauchenden, durch die Lösung laufenden, als endloses flexibles Band ausgebildeten Kathodenfläche, wobei das abgeschiedene Metall außerhalb der Lösung von der Kathodenfläche entfernt wird und mit einer innerhalb der Lösung befindlichen Anode.

Aus der DE-A-36 40 020 ist eine Elektrolysezelle zur elektrolytischen Abscheidung von Metallen aus Metallionen enthaltender Flüssigkeit, insbesondere Prozeßabwasser, bekannt, welche eine Vielzahl von flächenhaften, zueinander im Abstand parallel angeordneten Elektroden in einem Trog enthält, wobei die Kathoden Öffnungen aufweisen und je nach Abstand zur Anode über verschieden große Anschlußwiderstände mit der Stromquelle verbunden sind, so daß die Kathoden jeweils mit der gleichen Stromdichte beaufschlagt werden.

Als problematisch erweist sich bei einer solchen Anlage die verhältnismäßig lohnintensive Einzelentnahme der mit dem abgeschiedenen Metall versehenen Kathodenfläche sowie das verhältnismäßig arbeitsaufwendige Entfernen des abgeschiedenen Materials.

Aus der EP-A-248 118 ist eine elektrolytische Vorrichtung zur kontinuierlichen Herstellung von Metallfolien aus einer in einem Tank befindlichen Metallionen enthaltenden Lösung bekannt, wobei die teilweise in die Lösung eingetauchte Kathode als Trommel oder umlaufendes Endlosband ausgeführt ist; sie wird in ihrem eingetauchten Bereich von einer im Abstand angeordneten Anode umgeben, die mit Kanälen bzw. Öffnungen für den Elektrolytzutritt versehen ist. Das auf der Kathode abgeschiedene Metall wird nach Verlassen der Lösung von der Kathode abgetrennt.

Die Kathode weist dabei eine aus Metall bestehende Oberfläche, beispielsweise aus Titan oder Tantal, auf, während die Anode beispielsweise aus Titan besteht. Als Lösung wird eine saure Metallionen-Lösung, beispielsweise aus Kupfersulfat und Schwefelsäure, eingesetzt.

Als problematisch erweist sich hier die kontinuierliche Ausbringung von Metallen mittels bewegter Kathode, sofern es nicht möglich ist, homogene, kompakte sich selbst tragende Metallschichten auf der Kathode abzuscheiden; schwierig wird es insbesondere bei schlammähnlichen Metallstrukturen bzw. Dendriten oder andersartigen undefinierbaren Metallstrukturen, wie z.B. Kugelstrukturen, die untereinander keine homogene Schichten bei der Abscheidung bilden.

Aus dem Dokument US-A-2 099 873 ist eine elektrolytische Vorrichtung zum Ausbringen von Flockenmaterial aus einem elektrolytischen Bad bekannt, wobei als Kathode ein umlaufendes flexibles Endlosband vorgesehen ist; das Metall (Chrom) wird auf dem Band kathodisch abgeschieden und in einer speziellen Waschlösung mittels chirurgischem Skalpell vom Band getrennt.

Die Erfindung stellt sich die Aufgabe, in inhomogener Form sich abscheidende Metalle aus einer Metallionen enthaltenden Lösung auszubringen; dabei soll eine weitgehend selbsttätig arbeitende Vorrichtung geschaffen werden, so daß lohnintensive Arbeitsgänge zur Entfernung des abgeschiedenen Materials entfallen können.

Die Aufgabe wird erfindungsgemäß durch die kennzeichnenden Merkmale des Anspruchs 1 gelöst. Weitere vorteilhafte Ausgestaltungen des Gegenstandes der Erfindung sind in den abhängigen Ansprüchen 2 bis 7 angegeben.

Ein wesentliches Merkmal der erfindungsgemäßen Vorrichtung ist, daß das Band nach Verlassen der Lösung vor dem Erreichen der Abstreifvorrichtung einer Trockenvorrichtung zugeführt wird, welche vorzugsweise eine Glühwendel zur Abgabe von Wärmestrahlung aufweist. Unterhalb der Abstreifvorrichtung ist eine Sammelvorrichtung für das abgeschiedene elektrolythaltige Metall angeordnet, an die sich eine Abtrennvorrichtung anschließt.

Ein wesentlicher Vorteil ist in der einfachen Optimierung durch Einstellung von Bandumlaufgeschwindigkeit und Stromdichte zu sehen, so daß diese Parameter jeweils der Konzentration und Temperatur der Lösung optimal angepaßt werden können. Ein weiterer Vorteil ist in der weitgehenden Automatisierbarkeit der kontinuierlichen Aufbringung zu sehen.

Im folgenden ist der Gegenstand der Erfindung anhand der in der Figur dargestellten Querschnittsdarstellung näher erläutert.

Gemäß der Figur weist die erfindungsgemäße Vorrichtung einen die Lösung enthaltenden Trog 1 aus elektrolytbeständigem Werkstoff, wie beispielsweise Edelstahl oder Kunststoff, auf. In dem Trog befindet sich eine mit dem negativen Pol einer Spannungsquelle 4 elektrisch verbundene Kathodenwalze 2, die um eine horizontale Achse 3 drehbar gelagert ist. Die Kathodenwalze ist auf ihrer dem Boden des Troges 1 zugeordneten Seite von einer halbkreisförmigen bzw. U-förmigen Anode 5 aus Streckmetall bzw. perforiertem Metall mit einer Aktivierungsschicht umgeben, die mit dem positiven Pol der Spannungsquelle 4 verbunden ist. Das Elektrolyt-Niveau ist mit Bezugsziffer 6 bezeichnet. Das um die Kathodenwalze laufende flexible Band 7 befindet sich mit seiner metallischen Oberfläche auf dem Potential der Kathodenwalze 2, d.h. es ist ebenfalls mit dem negativen Pol der Spannungsquelle 4 elektrisch verbunden. Das flexible Band 7 umfaßt die Kathodenwalze 2 zu etwa dem 0,6-fachen ihres Umfanges, wobei das Band 7 außerhalb der Elektrolyt-Lösung 8 über Umlenkrollen 9, 10, 11 durch die verschiedenen Arbeitsstationen, wie Trockenvorrichtung 12, Abstreifvorrichtung 13 und Abspülvorrichtung 14 geführt wird. Die Umlenkrolle 10 wird dabei von einem schematisch dargestellten Elektromotor 15 angetrieben. Die Achse der Umlenkrolle 11 ist durch eine Federung abgestützt, so daß das flexible Band 7 stets gespannt ist und transportiert wird. Zur Kontaktierung des flexiblen Bandes 7 ist zusätzlich die mit dem negativen Pol der Spannungsquelle 4 elektrisch verbundene Umlenkrolle 11 vorgesehen, welche gegen die Abscheidungsfläche des Bandes 7 gepreßt wird. Darüber hinaus ist es auch möglich, die Kathodenwalze 2 mit einem eigenen Antrieb zu versehen, wobei gegebenenfalls Elektromotor 15 wegfallen kann. Weiterhin ist es möglich, die Kathodenwalze 2 mit einer Kühlung zu versehen, um eine hohe Stromdichte auf dem die Kathode umlaufenden flexiblen Band 7 zu erzielen.

Das flexible Band 7 besteht aus Titan bzw. einer Titan-Basis-Legierung, wobei die Kathodenwalze 2 ebenfalls aus Titan bzw. Titan-Basis-Legierung besteht. Es ist jedoch auch möglich, anstelle eines Titanbandes ein elektrisch leitendes Kunststoffband bzw. ein anderes Metallband einzusetzen, welches eine Beschichtung aus Titan oder einem anderen Ventilmetall, wie beispielsweise Tantal, aufweist. Die Anode besteht ebenfalls aus Ventilmetall, wie z.B. Titan oder Tantal. Weiterhin ist es auch möglich, eine Anode aus massivem Metall einzusetzen.

Die Trockenvorrichtung 12 besteht aus einer Elektrowärmebestrahlungsvorrichtung mit Glühwendeln 16, welche beispielsweise durch Infrarotbestrahlung das auf der Bandoberfläche abgeschiedene Metall, welches gegebenenfalls flüssige Elektrolytpartikel enthält, soweit trocknet, daß es der mechanisch arbeitenden Abstreifvorrichtung 13 zugeführt werden kann. Die Abstreifvorrichtung 13 weist um horizontale Achsen rotierende Bürsten 17 auf, unterhalb derer sich eine Sammelvorrichtung 18 befindet. Die Achsen der rotierenden Bürsten 17 sind dabei in einem Winkel zwischen 30 und 60° zur Bandlaufrichtung angeordnet, um das abgestreifte Material vom Band zu entfernen. Das Material wird der unterhalb der Abstreifvorrichtung 13 befindlichen trichterförmigen Sammelvorrichtung 18 durch freien Fall zugeführt. Unterhalb der Sammelvorrichtung ist eine Abtrennvorrichtung 19 angeordnet. An die Abstreifvorrichtung 13 schließt sich die Abspülvorrichtung 14 an, welche zusätzlich mit rotierenden Kratzbürsten 20 versehen ist. Die Abspülung wird gegebenenfalls durch ein gasförmiges oder flüssiges Medium verstärkt, welches über Düsen zugeführt wird.

Die Zuführung der Metallionen enthaltenden Lösung erfolgt durch eine am Boden des Troges 1 befindliche Eingangsöffnung 21, während zur Abführung des abgereicherten Elektrolyten eine Ausgangsöffnung 22 in der Seitenwand des Troges 1 vorgesehen ist.

Zwischen Anode 5 und Kathodenwalze 2 kann eine als Diaphragma oder Ionenaustauschermembran ausgebildete Trennvorrichtung 23 eingesetzt sein. Sie teilt den Elektrolytraum des Troges in einen der Kathodenwalze 2 zugekehrten Katholytraum 24 und einen auf der anderen Seite der Trennvorrichtung 23 befindlichen Anolytraum 25.

Die Bandumlaufgeschwindigkeit beträgt ca. 0,84 m/min bei einer Stromdichte von 6500 A/m². Es ist möglich, eine Bandumlaufgeschwindigkeit im Bereich von 0,3 m/min bis 1,44 m/min vorzusehen, wobei eine größere Umlaufgeschwindigkeit durch eine größere Stromdichte kompensiert werden muß; als maximale Stromdichte sind 10.000 A/m² vorgesehen.

Vom Umfang der Kathodenwalze sind mindestens 50 % im Elektrolyten bzw. Katholyten eingetaucht, d.h. mindestens 50 % des Walzenumfanges befinden sich unterhalb des mit Ziffer 6 bezeichneten Elektrolytniveaus. Die Temperatur der Elektrolytlösung liegt dabei im Bereich von 20 bis 100°C.

Die Temperatur in der Trockenvorrichtung 12 liegt dabei unterhalb der Grenztemperatur des Bandes, um eine Diffusion zwischen dem abgeschiedenen Metall und dem Band zu vermeiden.

Im oberen Bereich des Troges 1 befinden sich zusätzliche Öffnungen 26 zur Gasausbringung bzw. Gasabsaugung der im Verfahren sich entwickelnden Gase.

Im Betrieb wird das flexible Band 7 nach Verlassen der Abspülvorrichtung 14 über Umlenkrolle 11 der Kathodenwalze 2 zugeführt und in die Lösung 8 eingetaucht. Die Kontaktierung des flexiblen Bandes 7 erfolgt dabei über Kathodenwalze 2 und/oder Umlenkrolle 11 sowie gegebenenfalls Umlenkrollen 9 und 10. Während des Band-Umlaufes auf der Unterseite der Kathodenwalze 2 wird aus der Lösung Metall abgeschieden, welches nach Durchlaufen des Lösungsbades auf der anderen Seite der Kathodenwalze 2 das Elektrolyt-Bad wiederum verläßt; das aus dem abgeschiedenen Metall und flüssigen Elektrolytpartikeln bestehende Material 27 ist symbolisch durch Punkte angedeutet. Das flexible Band 7 wird anschließend zunächst der Trockenvorrichtung 12 zugeführt, in der das abgeschiedene Material durch Wärmestrahlung mittels Glühwendel 16 soweit getrocknet wird, daß es der anschließenden Abstreifvorrichtung 13 zwecks mechanischer Abtrennung mittels umlaufender Bürsten und Schaber zugeführt werden kann. Das von den Bürsten und Schabern abgestreifte elektrolythaltige Metall verläßt das Band und wird durch freien Fall der trichterförmigen Sammelvorrichtung 18 zugeführt, wobei das Metall im wesentlichen ein Konglomerat aus Pulver und zusammenhängenden Abscheidungsbrocken darstellt; zur Verbesserung des Materialflusses kann die Sammelvorrichtung mit einem Vibrator versehen sein; das elektrolythaltige Metall wird anschließend in einer Abtrennvorrichtung 19 durch Pressen und Filtern von restlichen Elektrolytpartikeln getrennt, so daß eine Wiederauflösung des abgeschiedenen Metalls verhindert wird. Anschließend durchläuft das Band die Abspülvorrichtung 14, in welcher mittels umlaufender Kratzbürsten 20 das Band 7 von sämtlichen Abscheidungsprodukten gereinigt wird, so daß es erneut der Kathodenwalze 2 im Trog 1 zugeführt werden kann.

Als Elektrolyt-Lösung wird beispielsweise eine Zinksulfat-Lösung dem Trog 1 zugeführt, während das abgeschiedene Metall im wesentlichen aus Zink besteht. Es ist selbstverständlich auch möglich, die erfindungsgemäße Vorrichtung zum elektrolytischen Austragen von anderen Metallen - beispielsweise Schwer- oder Edelmetallen - aus anderen Metallionen enthaltenden alkalischen oder sauren Lösungen einzusetzen.

## Patentansprüche

1. Vorrichtung zum kontinuierlichen elektrolytischen Austragen von Metallen aus einer Metallionen enthaltenden Lösung mittels einer teilweise in die Lösung eintauchenden, durch die Lösung laufenden, als endloses flexibles Band ausgebildeten Kathodenfläche, wobei das abgeschiedene Metall außerhalb der Lösung von der Kathodenfläche entfernt wird, und mit einer innerhalb der Lösung befindlichen Anode, dadurch gekennzeichnet, daß das flexible Band wenigstens auf dem Teil seiner Oberfläche, auf dem sich Metall abscheidet, metallisch ausgebildet ist, daß außerhalb der Lösung (8), in Bandumlaufrichtung gesehen, nacheinander eine Trockenvorrichtung (12), eine Abstreifvorrichtung (13) sowie eine Abspülvorrichtung (14) für das abgeschiedene Metall angeordnet sind und daß das Band mittels Umlenk- und/oder Antriebsrollen geführt ist.

2. Vorrichtung nach Anspruch 1, dadurch gekennzeichnet, daß zum Antrieb des Bandes (7) eine Kathodenwalze (2) vorgesehen ist.

3. Vorrichtung nach Anspruch 1 oder 2, dadurch gekennzeichnet, daß zum Antrieb des Bandes eine außerhalb der Lösung befindliche Umlenkrolle vorgesehen ist.

4. Vorrichtung nach Anspruch 1, dadurch gekennzeichnet, daß die Trockenvorrichtung (12) eine Glühwendel (16) zur Abgabe von Wärmestrahlung aufweist.

5. Vorrichtung nach einem oder mehreren der Ansprüche 1 bis 4, dadurch gekennzeichnet, daß die Abstreifvorrichtung (13) rotierende Bürsten (17) enthält, deren Rotationsachsen parallel zur Ebene des die Abstreifvorrichtung durchlaufenden flexiblen Bandes (7) angeordnet sind.

6. Vorrichtung nach Anspruch 5, dadurch gekennzeichnet, daß unterhalb der Abstreifvorrichtung (13) eine Sammelvorrichtung (18) für das abgeschiedene elektrolythaltige Metall angeordnet ist, an die sich eine Abtrennvorrichtung (19) anschließt.

7. Vorrichtung nach einem oder mehreren der Ansprüche 1 bis 6, dadurch gekennzeichnet, daß zur kathodischen Kontaktierung des Bandes (7) die Kathodenwalze (2) und/oder eine Umlenkrolle (11) vorgesehen sind.

## Claims

1. A device for the continuous electrolytic discharge of metals from a solution containing metal ions by means of a cathode surface, partially immersed into the solution, running through the solution, constructed as an endless flexible band, in which the deposited metal is removed from the cathode surface outside the solution, and with an anode situated inside the solution, characterised in that the flexible band is of metallic construction at least on the part of its surface on which metal is deposited, that outside the solution (8), viewed in the circulation direction of the band, there are arranged one after the other a drying device (12), a stripping device (13) and also a flushing device (14) for the deposited metal and that the band is guided by means of deflector- and/or drive rollers.

2. A device according to Claim 1, characterised in that a cathode roller (2) is provided to drive the band (7).

3. A device according to Claim 1 or 2, characterised in that to drive the band, a deflector roller, situated outside the solution, is provided.

4. A device according to Claim 1, characterised in that the drying device (12) has an incandescent coil (16) to emit thermal radiation.

5. A device according to one or more of Claims 1 to 4, characterised in that the stripping device (13) contains rotating brushes (17), the rotation axes of which are arranged parallel to the plane of the flexible band (7) running through the stripping device.

6. A device according to Claim 5, characterised in that beneath the stripping device (13) a collecting device (18) is arranged for the deposited metal containing electrolyte, adjoining which is a separating device (19).

7. A device according to one or more of Claims 1 to 6, characterised in that for the cathodic contacting of the band (7), the cathode roller (2) and/or a deflector roller (11) are provided.

## Revendications

1. Dispositif d'enlèvement électrolytique continu de métaux d'une solution contenant des ions métaux au moyen d'une surface cathodique se présentant sous la forme d'une bande sans fin flexible, plongeant partiellement dans la solution, traversant la solution, le métal déposé étant retiré de la surface cathode hors de la solution, et d'une anode se trouvant dans la solution, caractérisé en ce que la bande flexible est métallique au moins sur la partie de sa surface sur laquelle se dépose le métal, que sont prévus hors de la solution (8) un dispositif de séchage (12), un dispositif de raclage (13), ainsi qu'un dispositif de rinçage (14) pour le métal déposé, disposés en succession dans le sens de rotation de la bande et que la bande est guidée au moyen de poulies de déviation et/ou de rouleaux entraîneurs.

2. Dispositif selon la revendication 1, caractérisé en ce qu'un cylindre cathodique (2) est prévu pour l'entraînement de la bande (7).

3. Dispositif selon la revendication 1 ou 2, caractérisé en ce qu'une poulie de déviation se trouvant hors de la solution est prévue pour l'entraînement de la bande.

4. Dispositif selon la revendication 1, caractérisé en ce que le dispositif de séchage (12) comporte un filament boudiné (16) qui fournit le rayonnement thermique.

5. Dispositif selon une ou plusieurs des revendications 1 à 4, caractérisé en ce que le dispositif de raclage (13) comporte des brosses rotatives (17) dont les axes de rotation sont parallèles au plan de la bande souple (7) passant dans le dispositif de raclage.

6. Dispositif selon la revendication 5, caractérisé en ce qu'un dispositif collecteur (18) destiné au métal déposé contenant des électrolytes est disposé sous le dispositif de raclage (13) et est suivi d'un dispositif de séparation (19).

7. Dispositif selon une ou plusieurs des revendications 1 à 6, caractérisé en ce que sont prévus pour la mise en contact cathodique de la bande (7) le cylindre cathodique (2) et/ou une poulie de déviation (11).
